# EUROPÄISCHE PATENTANMELDUNG

(11) **EP 0 248 783 A1**
(43) Veröffentlichungstag der Anmeldung: **09.12.1987**
(21) Anmeldenummer: 87890088.5
(22) Anmeldetag: 07.05.1987
(51) Int. Cl.: B22F 3/02, B30B 11/00, B22F 3/16

(54) **Schmiedemaschine zum Herstellen pulvermetallurgischer Werkstücke grosser Dichte**

(30) Priorität: 02.06.1986 AT 1469/86
(71) Anmelder: GFM Gesellschaft für Fertigungstechnik und Maschinenbau Gesellschaft m.b.H., A-4403 Steyr (AT)
(72) Erfinder: Hojas, Hans, Dr., A-4403 Steyr (AT)
(74) Vertreter: Hübscher, Gerhard, Dipl.-Ing.

(57) **Zusammenfassung**

Eine Schmiedemaschine zum Herstellen pulvermetallurgischer Werkstücke (1) großer Dichte durch Warmschmieden von in eine zylindrische Blechkapsel (3) eingefülltem Metallpulver (2) weist wenigstens drei gleichzeitig in einer Ebene schlagende Werkzeuge (4) auf.

Um die Schmiedemaschine mit geringem Aufwand für ein rationelles Herstellen pulvermetallurgischer Werkstücke (1) geeignet zu machen, besitzen die Werkzeuge (4) kegelige Arbeitsflächen (5), die in der unteren Totpunktlage der Werkzeuge (4) einen Kegelstumpf (6) bilden. Der große Durchmesser dieses Kegelstumpfes entspricht dabei dem Durchmesser der unverformten Kapsel (3) und der kleine Durchmesser ist demgegenüber entsprechend einem Verformungsgrad von 1,5:1 bis 3:1 verkleinert.

## Beschreibung

Die Erfindung bezieht sich auf eine Schmiedemaschine zum Herstellen pulvermetallurgischer Werkstücke großer Dichte durch Warmschmieden von in eine zylindrische Blechkapsel eingefülltem, vorzugsweise im Vakuum oder in einer Schutzgasatmospähre vorgesintertem Metallpulver, mit wenigstens drei gleichzeitig in einer Ebene schlagenden Werkzeugen.

Es gibt bereits verschiedenste Verfahren, um aus pulverförmigen Stoffen, vorzugsweise metallischer Basis, durch Pressen und/oder Sintern Sintermetalle zu gewinnen und so auch pulvermetallurgische Werkstücke herzustellen. Dazu werden meist die entsprechend zusammengesetzten Metallpulver in Blechkapseln eingebracht, mechanisch verdichtet und evakuiert oder einer Schutzgasatmosphäre ausgesetzt, worauf die Kapseln abgeschlossen und gesintert werden. Die so gesinterten Teile sind sehr porös, doch läßt sich der Porenraum durch hohe Drücke und intensives Sintern verringern und die Teile verdichten, was auch in einem Vorsintern zum Erzielen einer für einen nachfolgenden Bearbeitungsschritt erforderlichen Festigkeit und einem Fertigsintern zum Erreichen der tatsächlich gewünschten technologischen Eigenschaften der Werkstücke erfolgen kann. Um ein praktisch 100% dichtes Gefüge der pulvermetallurgischen Werkstücke zu bekommen, müssen allerdings bisher die Blechkapseln od. dgl. nach dem Sintern der Pulverfüllungen in einer heißisostatischen Presse unter hoher Temperatur und allseitigem hohem Gasdruck komprimiert werden. Dieser heißisostatische Preßvorgang ist aber nicht nur zeitraubend und teuer, sondern verlangt darüber hinaus auch noch äußerst aufwendige, für ein solches Spezialverfahren geeignete Pressen mit dem Zeitbedarf des Verfahrens entsprechend eng begrenzter Kapazität.

Es wurde auch schon vorgeschlagen, durch ein Schmiedeverfahren zu sintern, doch gibt es dazu bisher nur allgemeine Überlegungen und noch keine brauchbaren Angaben für eine erfolgreiche Durchführung dieses Schmiede-Sinterverfahrens, da ein Schmieden ohne Gesenk durch die freie Breitung des Werkstückes zu einer Auflockerung und nicht zu einer Verdichtung des Gefüges beiträgt.

Der Erfindung liegt daher die Aufgabe zugrunde, diese Mängel zu beseitigen und eine Schmiedemaschine der eingangs geschilderten Art zu schaffen, die mit verhältnismäßig geringem Bau- und Konstruktionsaufwand ein besonders rationelles Herstellen pulvermetallurgischer Werkstücke ermöglicht.

Die Erfindung löst die gestellte Aufgabe dadurch, daß die Werkzeuge kegelige Arbeitsflächen aufweisen, die in der unteren Totpunktlage der Werkzeuge einen Kegelstumpf mit einem dem Durchmesser der unverformten Kapsel angepaßten großen Durchmesser und einem demgegenüber entsprechend einem Verformungsgrad von vorzugsweise 1,5:1 bis 3:1 verkleinerten kleinen Durchmesser bilden. Durch diese Werkzeuge kann die vorgesinterte Kapsel tatsächlich statt einem heißisostatischen Preßvorgang einem die gewünschte Verdichtung des Gefüges mit sich bringenden Schmiedevorgang unterworfen werden, wobei die zur Verdichtung führende Verformung jeweils den gesamtem Umfangsbereich erfaßt und nicht durch einen unkontrollierten radialen Materialfluß beeinträchtigt wird. Der Schmiedevorgang läuft in kürzester Zeit ab und erlaubt hohe Verarbeitungskapazitäten, wozu noch kommt, daß das Ausgangsmaterial, nämlich die pulvergefüllte Kapsel, zu einem Stabstahl verarbeitet wird und sich daher ein eigener zusätzlicher Arbeitsschritt zur mechanischen Verformung und Weiterbehandlung des Werkstückes, wie er beim üblichen Sintern an das Fertigsintern anschließen muß, erübrigt. Die Blechkapsel wird mitgeschmiedet und verzundert bei der Verformung. Das Vorsintern läßt sich in einem üblichen Schmiedeofen erreichen, während die Kapsel auf Schmiedetemperatur gebracht wird, worauf sie ,um die gewünschte 100%-ige Verdichtung zu erreichen, mit einem Verformungsgrad von 1,5:1 bis 3:1 in einem Durchgang abgeschmiedet werdenkann. Der Verformungsgrad hängt dabei von der Pulverkorngröße, -form und -eigenschaft ab.

Beträgt erfindungsgemäß der Kegelwinkel der Arbeitsflächen 2 bis 20°, ist die Werkstückverformung bis zum gewünschten Verformungsgrad ohne Rißgefahr od.dgl. in einem Schmiededurchgang zu erreichen.

In der Zeichnung ist der Erfindungsgegenstand rein schematisch veranschaulicht, und zwar zeigen
Fig. 1 ein Schmieden mit erfindungsgemäßen Schmiedewerkzeugen im Schaubild und die
Fig. 2 und 3 dieses Schmieden in Form eines Axialschnittes bzw. einer Stirnansicht.

Um pulvermetallurgische Werkstücke 1 großer Dichte herstellen zu können, wird eine mit Metallpulver 2 gefüllte Blechkapsel 3, die in nicht weiter dargestellter Weise vorgesintert und auf Schmiedetemperatur gebracht wurde, abgeschmiedet, wobei es auf Grund eines entsprechend großen Verformungsgrades beim Schmieden unter gleichzeitiger Längung zu einer Verdichtung des Pulvers 2 in der Kapsel 3 kommt. Durch das Schmieden entsteht als pulvermetallurgisches Werkstück 1 ein fertiggesinterter Stabstahl mit bis zu 100%-ig dichtem Gefüge. Die Verformung muß dabei jeweils den ganzen Umfang der Kapsel 3 erfassen, so daß vier Schmiedewerkzeuge 4 vorgesehen sind, die jeweils eine kegelige Arbeitsfläche 5 aufweisen und in ihrer unteren Totpunktlage einen möglichst geschlossenen Kegelstumpf 6 bilden. Die vier Werkzeuge 4 schlagen gleichzeitig in einer Ebene und, um das Entstehen von Graten zu vermeiden bzw. ein gleichmäßiges Durchschmieden zu erreichen, wird die gefüllte Kapsel 3 mit einem nicht weiter dargestellten Manipulator nicht nur axial vorgeschoben, sondern auch nach jedem Arbeitshub um ihre Achse verdreht.

## Patentansprüche

1. Schmiedemaschine zum Herstellen pulvermetallurgischer Werkstücke (1) großer Dichte durch Warmschmieden von in eine zylindrische Blechkapsel (3) eingefülltem, vorzugsweise im Vakuum oder in einer Schutzgasatmosphäre vorgesintertem Metallpulver (2), mit wenigstens drei gleichzeitig in einer Ebene schlagenden Werkzeugen (4), dadurch gekennzeichnet, daß die Werkzeuge (4) kegelige Arbeitsflächen (5) aufweisen, die in der unteren Totpunktlage der Werkzeuge (4) einen Kegelstumpf (6) mit einem dem Durchmesser der unverformten Kapsel (3) angepaßten großen Durchmesser und einem demgegenüber entsprechend einem Verformungsgrad von vorzugsweise 1,5 : 1 bis 3 : 1 verkleinerten kleinen Durchmesser bilden.

2. Schmiedemaschine nach Anspruch 1, dadurch gekennzeichnet, daß der Kegelwinkel der Arbeitsflächen (5) 2 bis 20° beträgt.
